# FASCICULE DE BREVET EUROPEEN

(11) **EP 2 395 173 B1**
(45) Date de publication et mention de la délivrance du brevet: **13.11.2013**
(21) Numéro de dépôt: 11168913.9
(22) Date de dépôt: 07.06.2011
(51) Int. Cl.: E04D 13/04

(54) **Dispositif d'écoulement d'eau, en particulier pour évacuer l'eau de pluie d'un toit d'un bâtiment**
Wasserablaufvorrichtung, insbesondere zum Abführen von Regenwasser von einem Gebäudedach
Water runoff device, in particular for draining rainwater from the roof of a building

(30) Priorité: 11.06.2010 FR 1054659
(43) Date de publication de la demande: 14.12.2011
(73) Titulaire: Odco, 38610 Gieres (FR)
(72) Inventeur: Iftissen, Gérard Philippe Lucien, 38410 Saint Martin D'Uriage (FR)
(74) Mandataire: Casalonga, Axel

(56) Documents cités:
- EP-A1- 1 710 365
- DE-A1- 1 806 527
- FR-A- 762 406
- US-B1- 6 318 397

## Description

La présente invention concerne le domaine des dispositifs servant à l'évacuation de l'eau de pluie, en particulier des toits des bâtiments et des terrasses.

Généralement, les dalles plates de toits et les terrasses entourées de rebords présentent des trous d'écoulement de l'eau de pluie qui est dirigée vers un réseau d'évacuation par des canalisations.

Pour éviter que le réseau d'évacuation ne soit engorgé et ne déborde, il est connu d'équiper les toits et les terrasses de plots cylindriques verticaux en saillie, généralement en tôle, qui entourent les trous d'écoulement et qui présentent des ouvertures traversantes de telle sorte qu'il se produit une limitation du débit de l'eau évacuée.

De tels plots sont fabriqués spécifiquement pour chaque toit ou terrasse, en adaptant les dimensions des ouvertures traversantes principalement en fonction de la surface du toit ou de la terrasse à équiper et de la pluviométrie du lieu où les plots se trouvent. Ainsi, les fabricants doivent disposer d'une gamme de plots permettant de répondre aux besoins, ce qui entraîne une gestion complexe et coûteuse des fabrications, des stocks et des réseaux de distribution commerciale.

Par ailleurs, les documents DE 1 806 527, US 3 517 813, US 4 400 272, CA 2 409 056 et FR 762 406 décrivent des dispositifs d'écoulement d'eau comprenant des parois fixes trouées et des parois mobiles adjacentes aux parois fixes et éventuellement trouées, de façon à permettre un réglage du débit de l'écoulement d'eau. Cependant, ces dispositifs connus sont complexes et difficiles à construire et à mettre en place. Le document DE 1 806 527 décrit un dispositif d'écoulement selon le préambule de la revendication 1.

Le document EP 1 710 365 décrit un dispositif d'étanchéité comprenant une membrane radiale souple dont une partie annulaire adjacente à une ouverture est montée solidaire de façon étanche d'une extrémité d'une conduite. Ce dispositif n'est pas prévu et n'est pas adapté pour limiter le débit d'eau.

La présente invention a pour but de proposer un dispositif d'évacuation d'eau plus adapté aux besoins.

Le dispositif d'écoulement d'eau de pluie destiné à être installé sur une paroi de réception, en particulier un toit d'un bâtiment, comprend :
une platine horizontale présentant un passage central ;
un conduit d'évacuation s'étendant vers le bas, dont une extrémité supérieure est reliée au bord dudit passage de la platine ;
une paroi tubulaire fixe s'étendant vers le haut, ladite paroi tubulaire fixe présentant au moins une ouverture traversante d'écoulement ;
un obturateur mobile par rapport à ladite paroi tubulaire fixe, comprenant une paroi tubulaire mobile placée d'un côté de la paroi tubulaire fixe et coopérant avec la paroi tubulaire fixe de façon à être guidée par cette dernière, la paroi tubulaire mobile présentant au moins une ouverture traversante d'écoulement et étant réglable par rapport à la paroi tubulaire fixe de façon à créer un passage réglable d'écoulement de l'eau au travers de l'ouverture d'écoulement de ladite paroi tubulaire fixe et de l'ouverture traversante d'écoulement de ladite paroi tubulaire fixe, placées au moins en partie en coïncidence.

Le diamètre de ladite paroi tubulaire fixe est plus grand que le diamètre du conduit d'évacuation et une partie inférieure de ladite paroi tubulaire fixe est reliée à la face supérieure de la platine horizontale, concentriquement au conduit d'évacuation, de telle sorte que ledit passage de la platine soit à l'intérieur de cette paroi tubulaire fixe,

Une membrane souple s'étend sous ladite platine et au-delà du bord périphérique de cette dernière et présente un bord annulaire cylindrique adjacent à un passage et s'étendant vers le bas, cette partie annulaire étant prise de façon étanche entre une partie d'extrémité supérieure du conduit d'évacuation et une bague de montage.

Selon une exécution de l'invention, une bague extérieure de montage enserre la partie annulaire de la membrane contre l'extrémité du conduit d'évacuation et une bague intérieure de montage montée dans l'extrémité du conduit d'évacuation, ces bagues de montage présentant des collerettes entre lesquelles sont prises la platine et la membrane souple.

Selon une autre exécution de l'invention, une bague extérieure de montage enserre la partie annulaire de la membrane contre l'extrémité du conduit d'évacuation et présentant une collerette, la platine comprenant une bague intérieure de montage montée dans l'extrémité du conduit d'évacuation, la membrane souple étant prise entre la collerette de la bague extérieure de montage et la platine.Ainsi, les utilisateurs disposent d'un dispositif d'écoulement se présentant sous la forme d'un kit pouvant être installé directement sur un site par l'intermédiaire de la membrane et pouvant être réglé sur le site, de façon à adapter son débit aux circonstances du site.

Selon des variantes simples de réalisation, la section du passage est réglable par rotation et/ou par translation, éventuellement verticale, de l'obturateur mobile par rapport à l'organe fixe, ou une combinaison des deux.

Le dispositif peut comprendre des moyens d'indexation de la position de la paroi tubulaire mobile par rapport à la paroi tubulaire fixe, en différentes positions de réglage.

Le bord supérieur de la paroi tubulaire fixe et celui de la paroi tubulaire mobile peuvent présenter l'un des encoches d'indexation et l'autre une languette latérale apte à être engagée dans respectivement lesdites encoches.

La paroi tubulaire fixe peut présenter une pluralité d'ouvertures réparties selon sa périphérie et la paroi tubulaire mobile présente une pluralité d'ouvertures réparties selon sa périphérie, aptes à être placées au moins en partie en coïncidence de façon à créer une pluralité de passages réglables d'écoulement de l'eau.

La paroi tubulaire fixe et la platine peuvent être d'une seule pièce.

La membrane souple peut être collée sous la platine.

Le dispositif peut comprendre une paroi périphérique située à l'extérieur et à distance de la paroi tubulaire fixe et dont une partie inférieure est fixée sur ladite platine.

Le dispositif peut comprendre une paroi périphérique située à l'extérieur et à distance de la paroi tubulaire fixe, coopérant avec des moyens de guidage et dont une partie inférieure peut venir en appui sur la platine et s'en écarter sous l'effet d'un flotteur.

Le dispositif peut comprendre des butées supérieures limitant la course de la paroi périphérique.

La paroi verticale mobile peut présenter une fente verticale et, de part et d'autre de cette fente, des rebords verticaux en vis-à-vis s'étendant vers l'extérieur, munis de moyens de fixation.

Des dispositifs d'évacuation d'eau de pluie vont maintenant être décrits à titre d'exemples non limitatifs, illustrés par le dessin sur lequel :
- la figure 1 représente une vue en perspective d'un dispositif d'évacuation ;
- la figure 2 représente une demi-coupe du dispositif d'évacuation de la figure 1 ne faisant pas partie de l'invention;
- les figures 3 et 4 représentent des développés à plat respectivement de parois fixe et mobile du dispositif d'évacuation de la figure 1 ;
- la figure 5 représente une demi-coupe du dispositif d'évacuation de la figure 1, installé sur un toit ne faisant pas partie de l'invention;
- la figure 6 représente une vue en perspective d'un autre dispositif d'évacuation ;
- la figure 7 représente une demi-coupe du dispositif d'évacuation de la figure 6 ;
- la figure 8 représente une demi-coupe du dispositif d'évacuation de la figure 1, installé sur un toit ;
- la figure 9 représente une demi-coupe d'une variante de réalisation du dispositif d'évacuation des figures 6 à 8 ;
- la figure 10 représente une demi-coupe d'une variante de réalisation du dispositif d'évacuation des figures 6 à 9 ;
- la figure 11 représente une vue en perspective d'un autre dispositif d'évacuation ;
- la figure 12 représente une vue en perspective d'un autre dispositif d'évacuation ;
- la figure 13 représente une demi-coupe du dispositif d'évacuation de la figure 12 ;
- la figure 14 représente une vue en perspective, partiellement en coupe, d'un autre dispositif d'évacuation ; et
- la figure 15 représente une demi-coupe du dispositif d'évacuation de la figure 14.

Selon une variante de réalisation illustrée sur les figures 1 à 5, un dispositif d'évacuation 1 d'eau de pluie, par exemple en tôle galvanisée, comprend une platine horizontale 2, par exemple carrée, qui présente un trou central circulaire 3, et un conduit vertical cylindrique inférieur 4 dont le bord supérieur, replié vers l'extérieur, est fixé sur le bord du trou 3, par exemple par un cordon de soudure ou soudé par points, par exemple de façon étanche.

Le dispositif d'évacuation 1 comprend en outre une paroi verticale tubulaire fixe 5, par exemple cylindrique, s'étendant vers le haut, dont le diamètre est plus grand que le diamètre du conduit 4 et dont le bord inférieur est fixé sur la face supérieure de la platine horizontale 2, concentriquement au conduit 4, par exemple par un cordon de soudure intérieur. Le bord inférieur de la paroi verticale fixe 5 est situé entre le passage déterminé par le conduit inférieur 4 et le bord périphérique de la platine 2.

La paroi verticale fixe 5 présente une pluralité d'ouvertures traversantes 6, qui sont par exemple de formes rectangulaires étendues vers le haut, de sections identiques et régulièrement réparties périphériquement.

Le dispositif d'évacuation 1 comprend en outre un obturateur mobile 7 qui, selon l'exemple représenté, comprend une paroi verticale tubulaire 8, cylindrique, placée autour de la paroi verticale fixe 5, de façon adjacente, et en appui sur la face supérieure de la platine horizontale 2, de façon à être mobile en rotation par rapport à la paroi verticale fixe 5. Dans une variante, la paroi verticale mobile 8 pourrait être disposée à l'intérieur de la paroi verticale fixe 5, le cordon de soudure de la paroi verticale fixe 5 sur la platine 2 pouvant alors être à l'extérieur.

La paroi verticale mobile 8, dont la hauteur correspond approximativement à celle de la paroi verticale fixe 5, présente une pluralité d'ouvertures traversantes 9, qui sont par exemple de formes rectangulaires étendues vers le haut, de sections identiques et régulièrement réparties périphériquement.

Les ouvertures traversantes 9 de la paroi verticale mobile 8 et les ouvertures traversantes 6 de la paroi verticale fixe 5 sont approximativement de mêmes dimensions.

La paroi verticale mobile 8 peut être déplacée en rotation par rapport à la paroi verticale fixe 5 qui la guide, de façon à créer une pluralité de passages réglables d'écoulement d'eau 10, dont les sections sont réglables, lorsque les ouvertures traversantes 9 de la paroi verticale mobile 8 et les ouvertures traversantes 6 de la paroi verticale fixe 5 sont au moins en partie en coïncidence.

En vue d'une indexation et du maintien de la paroi verticale mobile 8 par rapport à la paroi verticale fixe 5, en différentes positions de réglage, le bord supérieur de la paroi verticale mobile 8 peut présenter, comme illustré notamment sur les figures 1 et 3, une pluralité d'encoches 11 décalées périphériquement et le bord supérieur de la paroi verticale fixe 5 peut présenter, comme illustré notamment sur les figures 1 et 4, une languette rabattable 12 pouvant être engagée dans respectivement les encoches d'indexation 11.

A titre d'autre moyen d'indexation, on pourrait prévoir des repères sur les parois fixes et mobiles 5 et 8 et ces parois, placées en position réglée, pourraient être reliées par des vis ou des rivets les traversants.

Par exemple, les ouvertures traversantes 6 de la paroi verticale fixe 5 peuvent être au nombre de cinq, les ouvertures traversantes 9 de la paroi verticale mobile 8 peuvent être au nombre de dix et les encoches d'indexation peuvent être au nombre de dix, de telle sorte qu'il existe dix positions de réglage correspondant à dix largeurs différentes des passages d'écoulement réglables 10, déterminées dix sections différentes des passages réglables 10 d'écoulement d'eau.

Comme illustré sur la figure 5, le dispositif d'évacuation 1, qui ne faisant pas partie de l'invention, peut être installé sur une paroi plate ou dalle de réception 13 d'un toit 14, ou d'une terrasse, par exemple recouvert d'une couche extérieure d'étanchéité 15, par exemple en une matière bitumeuse ou autre matière étanche, et présentant un trou vertical 16 dans lequel est installé un conduit vertical d'évacuation 17 de l'eau de pluie, présentant une collerette d'extrémité supérieure 17a, annulaire, noyée dans la couche d'étanchéité 15.

Pour cela, on engage le conduit vertical inférieur 4 dans le conduit d'évacuation 17 jusqu'à placer la face inférieure de la platine 2 sur la couche extérieure d'étanchéité 15 du toit 14. Puis, on place un morceau de couche d'étanchéité 18, par exemple aussi en une matière bitumée, sur la périphérie de la face supérieure de la platine 2 et sur la couche d'étanchéité 15, que l'on fixe par exemple par chauffage ou autre moyen de collage. Le dispositif d'évacuation 1 est alors fixé. Des moyens complémentaires de fixation ou d'autres moyens de fixation pourraient être utilisés.

Puis, on règle, à la main, la position en rotation de la paroi verticale mobile 8 par rapport à la paroi verticale fixe 5, dans une position de réglage préalablement déterminée, notamment en fonction de la surface du toit 14, ou de la terrasse, à équiper, de la pluviométrie du lieu et du nombre de dispositifs d'évacuation prévus sur le toit, ou toutes autres contraintes réglementaires, de façon à créer des passages d'écoulement 10 calibrés de dimensions déterminées. Puis, on rabat la languette rabattable 12 dans l'encoche d'indexation 11 correspondante.

Ainsi, l'eau de pluie récupérée sur le toit 14 peut s'écouler au travers des passages calibrés d'écoulement 10, de l'extérieur vers l'intérieur des parois 5 et 8, selon un débit calibré, et être évacuée par le conduit vertical 4 puis par le conduit d'évacuation 17.

On peut noter que la valeur réelle du débit dépend de la hauteur du niveau de l'eau sur le toit 14 par rapport aux passages d'écoulement 10 et que le débit maximum, pour les sections choisies des passages d'écoulement 10, est approximativement atteint lorsque la hauteur du niveau de l'eau est au niveau ou au-dessus des bords supérieurs des passages d'écoulement 10. De plus, par sécurité, lorsque le niveau de l'eau atteint ou passe au-dessus de la hauteur des parois 5 et 8, l'eau se déverse directement à l'intérieur de ces dernières vers l'évacuation 17.

Il résulte de ce qui précède que le dispositif d'évacuation 1 constitue un limiteur de débit réglable, pouvant être installé sur des toits ou des terrasses de surfaces différentes situés dans des lieux de pluviométries différentes, la paroi verticale fixe 5 avec ses ouvertures 6 et la paroi verticale mobile 8 avec ses ouvertures 9 constituant un moyen de réglage du débit.

Selon une variante de réalisation, le dispositif d'évacuation 1 pourrait être équipé, préalablement à son installation, d'une membrane souple annulaire collée sur la face inférieure de la platine 2 et dépassant à la périphérie de cette dernière et/ou d'une membrane souple en forme annulaire collée sur la face supérieure de la platine 2 et dépassant à la périphérie de cette dernière, s'intégrant sur ou dans la couche extérieure d'étanchéité 15 du toit 14.

Selon une variante de réalisation illustrée sur les figures 6 et 7, un dispositif d'évacuation 20 d'eau de pluie comprend, une platine horizontale 21 qui présente un bord périphérique circulaire et un trou central 22 dont le bord est sur et est accouplé à l'extrémité supérieure d'un conduit vertical cylindrique inférieure 23 par des moyens que l'on décrira plus loin.

De façon équivalente au dispositif d'évacuation 1, le dispositif d'évacuation 20 comprend une paroi verticale fixe tubulaire 24, cylindrique, dont le bord inférieure est fixé sur la platine 22, concentriquement, par exemple par un cordon de soudure intérieur.

Le dispositif d'évacuation 20 comprend en outre une paroi verticale mobile tubulaire 25, cylindrique, placée autour de la paroi verticale fixe 24, de façon adjacente, et en appui sur la platine 22.

Pour constituer un moyen de réglage de débit, la paroi verticale fixe 24 et la paroi verticale mobile 25 peuvent être configurées comme la paroi verticale fixe 5 et la paroi verticale mobile 8 du dispositif d'évacuation 1 et présentent respectivement une pluralité d'ouvertures 26 et une pluralité d'ouvertures 27 permettant de créer des passages d'écoulement 28 réglables par rotation de la paroi verticale mobile 25 par rapport à la paroi verticale fixe 24, ainsi que, en vue d'une indexation, une pluralité d'encoches 29 et une languette rabattable 30.

Le dispositif d'évacuation 20 comprend en outre une membrane souple horizontale 31, par exemple en une matière d'étanchéité, notamment en une matière bitumeuse, qui s'étend sous la platine 21 et est accolée à cette dernière et s'étend au-delà du bord périphérique de la platine 21. La membrane souple 31 présente un passage central dont le bord 32, cylindrique, est accolé à la partie extérieure d'extrémité supérieure du conduit 23.

Pour accoupler la platine 21 et la membrane souple 31 sur l'extrémité supérieure du conduit 23, par exemple de façon étanche, sont prévues une bague extérieure 33 enserrant le bord cylindrique 32 de la membrane souple 31 contre la partie extérieure d'extrémité du conduit 23 et une bague intérieure 34 appliquée contre la partie intérieure d'extrémité du conduit 23. En outre, la bague extérieure 33 et la bague intérieure 34 présentent des collerettes périphériques 35 et 35 qui prennent entre elles la partie horizontale de la platine adjacente à son passage central 22 et la partie horizontale de la membrane 31 adjacente à son bord cylindrique 32.

La réalisation de l'accouplement ci-dessus peut être obtenue en mettant en oeuvre des outils de compression, faisant en sorte, en outre, que la partie d'extrémité du conduit 23, le bord cylindrique 32 de la membrane souple 31, la bague extérieure 33 et la bague intérieure 34 forment un bourrelet annulaire 35, par exemple vers l'intérieur.

Comme illustré sur la figure 8, le dispositif d'évacuation 20 peut être installé sur un toit 36, ou une terrasse, muni d'un conduit d'évacuation 37, de façon équivalente au dispositif d'évacuation 1. le conduit 23 s'étend dans le conduit d'évacuation 37, la membrane souple 31 est placée sur une couche d'étanchéité 38 du toit et peut être fixée sur cette dernière par chauffage, de façon connue en soi.

Selon une variante de réalisation illustrée sur la figure 9, un dispositif d'évacuation 20A se différencie du dispositif d'évacuation 20 principalement par le fait que la paroi verticale fixe 24 est fixée sur la platine 21 par un cordon de soudure extérieur et que la paroi verticale mobile est disposée à l'intérieur de la paroi verticale fixe 24 et prend appui sur la platine 21.

Selon une variante de réalisation illustrée sur la figure 10, un dispositif d'évacuation 20B se différencie du dispositif d'évacuation 20 ou 20A principalement par le fait que la platine 21, la paroi verticale fixe 24 et la bague intérieure 34 forment une seule pièce 39 pouvant être obtenue à partir d'un flanc de tôle, la collerette 36 n'existant plus. Néanmoins, d'une part, la platine 21 et la paroi verticale fixe 24 pourraient former une seule pièce et la bague intérieure 34 munie de sa collerette 36 pourrait être rapportée comme décrit précédemment. D'autre part, la platine 21 et la bague intérieure 34 pourraient former une seule pièce et la paroi verticale fixe 24 pourrait être rapportée comme décrit précédemment, la collerette 36 n'existant plus.

Selon une variante de réalisation illustrée sur la figure 11, un dispositif d'évacuation 40 comprend, autour d'une paroi verticale fixe 41, équivalente à la paroi verticale fixe de l'un quelconque des dispositifs d'évacuation décrits précédemment, une paroi verticale mobile 42 qui présente une fente verticale 43 et, de part et d'autre de cette fente, des rebords verticaux 44 et 45 en vis-à-vis s'étendant vers l'extérieur, la paroi verticale mobile 42 étant par ailleurs configurée de façon équivalente aux parois verticales mobiles des exemples précédents.

Après avoir réglé la paroi verticale mobile 42 par rapport à la paroi verticale fixe 41 comme décrit précédemment, on peut alors fixer les rebords verticaux 44 et 45 entre eux, par exemple grâce à des boulons ou des rivets, non représentés, traversant des trous 46 aménagés au travers d'eux. Les dimensionnements peuvent être telles que lorsque les rebords verticaux 44 et 45 sont rapprochés, la paroi verticale mobile 42 enserre la paroi verticale fixe 41.

Selon une variante de réalisation illustrée sur les figures 12 et 13, un dispositif d'évacuation 50 se différencie des dispositifs d'évacuation décrits précédemment par le fait qu'autour et à distance de parois fixes et mobiles 51 et 52 installées sur une platine 53, est prévue en outre une paroi verticale tubulaire complémentaire 54, par exemple cylindrique, dont le bord inférieure est fixé sur la face supérieure de cette platine 53, de façon étanche.

Le dispositif d'évacuation 50 étant installé sur un toit ou une terrasse comme décrit précédemment, la paroi verticale complémentaire 54 constitue un obstacle de rétention d'eau sur le toit ou la terrasse autour de cette paroi verticale complémentaire 54.

Néanmoins, lorsque le niveau de l'eau sur le toit ou la terrasse atteint ou dépasse le bord supérieur de la paroi verticale complémentaire 54, l'eau déborde et se déverse dans l'espace annulaire 55 séparant les parois fixes et mobiles 51 et 52 et la paroi verticale complémentaire 54 puis s'écoule au travers des passages réglables calibrés 56 créés au travers des parois fixes et mobiles 51 et 52 comme décrit précédemment, pour être évacuée.

Selon une variante de réalisation illustrée sur les figures 14 et 15, un dispositif d'évacuation 60 se différencie du dispositif d'évacuation 50 décrit en référence aux figures 12 et 13 par le fait qu'il comprend une paroi verticale complémentaire 61 qui n'est plus fixée mais qui présente un bord inférieur pouvant venir en appui sur un joint annulaire 63 fixé sur une platine 62.

Le dispositif d'évacuation 60 est équipé de barres verticales de guidage 64, par exemple au nombre de quatre, qui sont placées à l'intérieur de la paroi verticale complémentaire 61, à faible distance et réparties périphériquement, et dont les extrémités inférieures sont fixées sur la platine 62.

A l'extérieur, la paroi verticale complémentaire 61 est munie d'un flotteur 65, par exemple annulaire, situé à distance au-dessus de la platine 62.

Le dispositif d'évacuation 60 étant installé sur un toit ou une terrasse comme décrit précédemment, la paroi verticale complémentaire 61, en appui sur le joint annulaire 63, constitue un obstacle de rétention d'eau sur le toit ou la terrasse autour de cette paroi verticale complémentaire 61.

Néanmoins, lorsque le niveau de l'eau sur le toit ou la terrasse atteint le flotteur 65 et monte, la paroi verticale complémentaire 61 monte sous l'effet du flotteur et l'eau s'écoule sous la paroi verticale complémentaire 61, vers l'espace annulaire 66 séparant des parois fixes et mobiles 67 et 68 et la paroi verticale complémentaire 61 puis s'écoule au travers des passages réglables calibrés 69 créés au travers des parois fixes et mobiles 51 et 52 comme décrit précédemment pour être évacuée.

Quand le niveau de l'eau redescend, la paroi verticale complémentaire 61 redescend en appui sur le joint 63 et retient à nouveau l'eau.

Pour limiter la course vers le haut de la paroi verticale complémentaire 61, les extrémités supérieures 64a des barres verticales 64 peuvent être coudées vers l'extérieur pour s'étendre au-dessus du bord supérieur de la paroi verticale complémentaire 61, en formant ainsi des butées supérieures, de telle sorte que la paroi verticale complémentaire 61 est mobile verticalement entre d'une part le joint 63 porté par la platine 62 et les extrémités 65a coudées des barres de guidage 65.

La présente invention ne se limite pas aux exemples ci-dessus décrits. En particulier, les ouvertures aménagées dans les parois fixes et mobiles pourraient être de formes différentes, par exemple rondes, ovales, triangulaires ou en forme de losanges. Les parois fixes et mobiles pourraient être de formes et de hauteurs différentes. D'autres dispositifs d'évacuation pourraient être obtenus en combinant différemment les différentes structures décrites. Au lieu que la paroi verticale mobile soit réglage par rotation, cette paroi pourrait être réglable par déplacement vertical de façon à régler le débit maximum d'écoulement. Bien d'autres variantes de réalisation sont possibles, sans sortir du cadre défini par les revendications annexées.

## Revendications

1. Dispositif d'écoulement (20) d'eau de pluie destiné à être installé sur une paroi de réception, en particulier un toit d'un bâtiment, comprenant :
une platine horizontale (21) présentant un passage central (22) ;
un conduit d'évacuation (23) s'étendant vers le bas, dont une extrémité supérieure est reliée au bord dudit passage de la platine ;
une paroi tubulaire fixe (24) s'étendant vers le haut, ladite paroi tubulaire fixe (24) présentant au moins une ouverture traversante d'écoulement (26) ;
un obturateur mobile par rapport à ladite paroi tubulaire fixe (24), comprenant une paroi tubulaire mobile (25) placée d'un côté de la paroi tubulaire fixe (24) et coopérant avec la paroi tubulaire fixe (5) de façon à être guidée par cette dernière, la paroi tubulaire mobile (25) présentant au moins une ouverture traversante d'écoulement (9) et étant réglable par rapport à la paroi tubulaire fixe de façon à créer un passage réglable (28) d'écoulement de l'eau au travers de l'ouverture d'écoulement de ladite paroi tubulaire fixe (24) et de l'ouverture traversante d'écoulement (26) de ladite paroi tubulaire fixe (24), placées au moins en partie en coïncidence ;
**caractérisé par le fait**
**que** le diamètre de ladite paroi tubulaire fixe (24) est plus grand que le diamètre du conduit d'évacuation (23) et une partie inférieure de ladite paroi tubulaire fixe (24) est reliée à la face supérieure de la platine horizontale (21), concentriquement au conduit d'évacuation (23), de telle sorte que ledit passage de la platine soit à l'intérieur de cette paroi tubulaire fixe,
**qu'**une membrane souple (31) s'étend sous ladite platine (21) et au-delà du bord périphérique de cette dernière et présente un bord annulaire cylindrique (32) adjacent à un passage (22) et s'étendant vers le bas, cette partie annulaire (32) étant prise de façon étanche entre une partie d'extrémité supérieure du conduit d'évacuation et une bague de montage (33),
et dans lequel
ou bien une bague extérieure de montage (33) enserre la partie annulaire (32) de la membrane contre l'extrémité du conduit d'évacuation (23) et une bague intérieure de montage (34) montée dans l'extrémité du conduit d'évacuation (23), ces bagues de montage présentant des collerettes (35, 36) entre lesquelles sont prises la platine (21) et la membrane souple (31),
ou bien une bague extérieure de montage enserre la partie annulaire de la membrane contre l'extrémité du conduit d'évacuation et présentant une collerette, la platine (31) comprenant une bague intérieure de montage (34) montée dans l'extrémité du conduit d'évacuation, la membrane souple étant prise entre la collerette (35) de la bague extérieure de montage (33) et la platine (21).

2. Dispositif selon la revendication 1, dans lequel la section du passage est réglable par rotation et/ou par translation de l'obturateur mobile par rapport à l'organe fixe, ou une combinaison des deux.

3. Dispositif selon la revendication 1, dans lequel la section du passage est réglable par translation verticale de l'obturateur mobile par rapport à la paroi tubulaire fixe (5).

4. Dispositif selon l'une quelconque des revendications précédentes, comprenant des moyens (11, 12) d'indexation de la position de la paroi tubulaire mobile (9) par rapport à la paroi tubulaire fixe (5), en différentes positions de réglage.

5. Dispositif selon l'une quelconque des revendications précédentes, dans lequel le bord supérieur de la paroi tubulaire fixe et celui de la paroi tubulaire mobile présentent l'un des encoches d'indexation (11) et l'autre une languette latérale (12) apte à être engagée dans respectivement lesdites encoches.

6. Dispositif selon l'une quelconque des revendications précédentes, dans lequel la paroi tubulaire fixe (5) présente une pluralité d'ouvertures (6) réparties selon sa périphérie et la paroi tubulaire mobile (8) présente une pluralité d'ouvertures (9) réparties selon sa périphérie, aptes à être placées au moins en partie en coïncidence de façon à créer une pluralité de passages réglables (10) d'écoulement de l'eau.

7. Dispositif selon l'une quelconque des revendications 1 à 6, dans lequel la paroi tubulaire fixe (24) et la platine (21) sont d'une seule pièce.

8. Dispositif selon l'une quelconque des revendications 7, dans lequel la membrane souple (31) est collée sous la platine.

9. Dispositif selon l'une quelconque des revendications 1 à 8, comprenant une paroi périphérique (54) située à l'extérieur et à distance de la paroi tubulaire fixe et dont une partie inférieure est fixée sur ladite platine (53).

10. Dispositif selon l'une quelconque des revendications 1 à 9, comprenant une paroi périphérique (61) située à l'extérieur et à distance de la paroi tubulaire fixe, coopérant avec des moyens de guidage (64) et dont une partie inférieure peut venir en appui sur la platine (62) et s'en écarter sous l'effet d'un flotteur.

11. Dispositif selon la revendication 10, comprenant des butées supérieures (64a) limitant la course de la paroi périphérique (61).

12. Dispositif selon l'une quelconque des revendications 1 à 11, dans lequel la paroi tubulaire mobile (42) présente une fente verticale (43) et, de part et d'autre de cette fente, des rebords verticaux (44, 45) en vis-à-vis s'étendant vers l'extérieur, munis de moyens de fixation (46).

## Patentansprüche

1. Ablaufvorrichtung (20) für Regenwasser, die dazu bestimmt ist, an einer Aufnahmewand, insbesondere einem Dach eines Gebäudes, installiert zu werden, die enthält:
eine waagrechte Platte (21) mit einem zentralen Durchlass (22);
einen sich nach unten erstreckenden Abflusskanal (23), von dem ein oberes Ende mit dem Rand des Durchlasses der Platte verbunden ist;
eine sich nach oben erstreckende ortsfeste rohrförmige Wand (24), wobei die ortsfeste rohrförmige Wand (24) mindestens eine durchgehende Ablauföffnung (26) aufweist;
eine bezüglich der ortsfesten rohrförmigen Wand (24) bewegliche Verschlussvorrichtung, die eine bewegliche rohrförmige Wand (25) enthält, welche auf einer Seite der ortsfesten rohrförmigen Wand (24) angeordnet ist und mit der ortsfesten rohrförmigen Wand (5) so zusammenwirkt, dass sie von dieser letzteren geführt wird, wobei die bewegliche rohrförmige Wand (25) mindestens eine durchgehende Ablauföffnung (9) aufweist und bezüglich der ortsfesten rohrförmigen Wand so einstellbar ist, dass ein einstellbarer Ablaufdurchlass (28) durch die Ablauföffnung der ortsfesten rohrförmigen Wand (24) und durch die durchgehende Ablauföffnung (26) der ortsfesten rohrförmigen Wand (24) erzeugt wird, die zumindest teilweise kongruent angeordnet sind;
**dadurch gekennzeichnet, dass**
der Durchmesser der ortsfesten rohrförmigen Wand (24) größer ist als der Durchmesser des Abflusskanals (23), und ein unterer Teil der ortsfesten rohrförmigen Wand (24) mit der Oberseite der waagrechten Platte (21) konzentrisch zum Abflusskanal (23) verbunden ist, so dass der Durchlass der Platte sich im Inneren dieser ortsfesten rohrförmigen Wand befindet,
dass eine elastische Membran (31) sich unter der Platte (21) und über den Umfangsrand dieser letzteren hinaus erstreckt und einen zylindrischen ringförmigen Rand (32) an einen Durchlass (22) angrenzend und sich nach unten erstreckend aufweist, wobei dieser ringförmige Teil (32) zwischen einem oberen Endteil des Abflusskanals und einem Montagering (33) dicht gehalten wird,
und wobei
entweder ein äußerer Montagering (33) den ringförmigen Teil (32) der Membran gegen das Ende des Abflusskanals (23) und einen in das Ende des Abflusskanals (23) montierten inneren Montagering (34) klemmt, wobei diese Montageringe Kragen (35, 36) aufweisen, zwischen denen die Platte (21) und die elastische Membran (31) gehalten werden,
oder ein äußerer Montagering den ringförmigen Teil der Membran gegen das Ende des Abflusskanals klemmt und einen Kragen aufweist, wobei die Platte (21) einen inneren Montagering (34) aufweist, der in das Ende des Abflusskanals montiert ist, wobei die biegsame Membran zwischen dem Kragen (35) des äußeren Montagerings (33) und der Platte (21) gehalten wird.

2. Vorrichtung nach Anspruch 1, wobei der Querschnitt des Durchlasses durch Drehung und/oder Translationsbewegung der beweglichen Verschlussvorrichtung bezüglich des ortsfesten Elements oder eine Kombination von beiden einstellbar ist.

3. Vorrichtung nach Anspruch 1, wobei der Querschnitt des Durchlasses durch senkrechte Translationsbewegung der beweglichen Verschlussvorrichtung bezüglich der ortsfesten rohrförmigen Wand (5) einstellbar ist.

4. Vorrichtung nach einem der vorhergehenden Ansprüche, die Einrichtungen (11, 12) zur Indexierung der Stellung der beweglichen rohrförmigen Wand (9) bezüglich der ortsfesten rohrförmigen Wand (5) in verschiedenen Einstellpositionen enthält.

5. Vorrichtung nach einem der vorhergehenden Ansprüche, wobei der obere Rand der ortsfesten rohrförmigen Wand und derjenige der beweglichen rohrförmigen Wand der eine Indexierungskerben (11) und der andere seitliche Zungen (12) aufweisen, die in die Kerben eingeführt werden können.

6. Vorrichtung nach einem der vorhergehenden Ansprüche, wobei die ortsfeste rohrförmige Wand (5) eine Vielzahl von Öffnungen (6) aufweist, die entlang ihres Umfangs verteilt sind, und die bewegliche rohrförmige Wand (8) eine Vielzahl von Öffnungen (9) aufweist, die entlang ihres Umfangs verteilt sind, die zumindest zum Teil kongruent angeordnet werden können, um eine Vielzahl von einstellbaren Durchlässen (10) zum Ablauf des Wassers zu erzeugen.

7. Vorrichtung nach einem der Ansprüche 1 bis 6, wobei die ortsfeste rohrförmige Wand (24) und die Platte (21) aus einem Stück bestehen.

8. Vorrichtung nach einem der Ansprüche 7, wobei die biegsame Membran (31) auf die Platte geklebt ist.

9. Vorrichtung nach einem der Ansprüche 1 bis 8, die eine Umfangswand (54) enthält, die sich außerhalb und in Abstand zu der ortsfesten rohrförmigen Wand befindet und von der ein unterer Teil an der Platte (53) befestigt ist.

10. Vorrichtung nach einem der Ansprüche 1 bis 9, die eine Umfangswand (61) enthält, welche sich außerhalb der und in Abstand zur ortsfesten rohrförmigen Wand befindet, die mit Führungseinrichtungen (64) zusammenwirkt und von der ein unterer Teil unter der Wirkung eines Schwimmers auf die Platte (62) in Auflage kommen und sich davon entfernen kann.

11. Vorrichtung nach Anspruch 10, die obere Anschläge (64a) enthält, welche den Hub der Umfangswand (61) begrenzen.

12. Vorrichtung nach einem der Ansprüche 1 bis 11, wobei die bewegliche rohrförmige Wand (42) einen senkrechten Schlitz (43) und zu beiden Seiten dieses Schlitzes sich nach außen erstreckende, gegenüberliegende senkrechte Randleisten (44, 45) aufweist, die mit Befestigungseinrichtungen (46) versehen sind.

## Claims

1. Rainwater drainage device (20) intended to be installed on a receiving wall, in particular a roof of a building, comprising:
a horizontal mounting plate (21) having a central through-passage (22);
a downwardly extending evacuation duct (23), an upper end of which is connected to the edge of said through-passage of the mounting plate;
an upwardly extending fixed tubular wall (24), said fixed tubular wall (24) having at least one drainage through-opening (26);
a closure member which is able to move with respect to said fixed tubular wall (24), comprising a mobile tubular wall (25) placed on one side of the fixed tubular wall (24) and engaging with the fixed tubular wall (5) so as to be guided by the latter, the mobile tubular wall (25) having at least one drainage through-opening (9) and being adjustable with respect to the fixed tubular wall so as to create an adjustable drainage through-passage (28) for water through the drainage opening in said fixed tubular wall (24) and the drainage through-opening (26) in said fixed tubular wall (24), said openings being placed at least partially in coincidence;
**characterized**
**in that** the diameter of said fixed tubular wall (24) is greater than the diameter of the evacuation duct (23) and a lower part of said fixed tubular wall (24) is connected to the upper face of the horizontal mounting plate (21), concentrically with the evacuation duct (23), such that said through-passage of the mounting plate is inside said fixed tubular wall,
**in that** a flexible membrane (31) extends under said mounting plate (21) and beyond the peripheral edge of the latter and has a downwardly extending cylindrical annular edge (32) adjacent to a through-passage (22), this annular part (32) being held in a sealed manner between an upper end part of the evacuation duct and a mounting ring (33),
and **in that**
either an exterior mounting ring (33) clamps the annular part (32) of the membrane against the end of the evacuation duct (23) and an interior mounting ring (34) mounted in the end of the evacuation duct (23), these mounting rings having collars (35, 36) between which the mounting plate (21) and the flexible membrane (31) are held,
or an exterior mounting ring clamps the annular part of the membrane against the end of the evacuation duct and has a collar, the mounting plate (21) comprising an interior mounting ring (34) mounted in the end of the evacuation duct, the flexible membrane being held between the collar (35) of the exterior mounting ring (33) and the mounting plate (21).

2. Device according to Claim 1, in which the through-passage cross section is adjustable by rotation and/or by translation of the mobile closure member with respect to the fixed member, or a combination of the two.

3. Device according to Claim 1, in which the through-passage cross section is adjustable by vertical translation of the mobile closure member with respect to the fixed tubular wall (5).

4. Device according to any one of the preceding claims, comprising means (11, 12) for indexing the position of the mobile tubular wall (9) with respect to the fixed tubular wall (5) in different adjusting positions.

5. Device according to any one of the preceding claims, in which one of the upper edges of the fixed tubular wall and of the mobile tubular wall has indexing notches (11) and the other has a lateral tab (12) which is able to be inserted in each case into said notches.

6. Device according to any one of the preceding claims, in which the fixed tubular wall (5) has a plurality of openings (6) distributed around its periphery and the mobile tubular wall (8) has a plurality of openings (9) distributed around its periphery, said openings being able to be placed at least partially in coincidence so as to create a plurality of adjustable drainage passages (10) for water.

7. Device according to any one of Claims 1 to 6, in which the fixed tubular wall (24) and the mounting plate (21) are in one piece.

8. Device according to any one of Claims 7, in which the flexible membrane (31) is adhesively bonded under the mounting plate.

9. Device according to any one of Claims 1 to 8, comprising a peripheral wall (54) located outside and at a distance from the fixed tubular wall, a lower part of said peripheral wall (54) being fixed to said mounting plate (53).

10. Device according to any one of Claims 1 to 9, comprising a peripheral wall (61) located outside and at a distance from the fixed tubular wall, said peripheral wall (61) engaging with guiding means (64) and it being possible for a lower part of said peripheral wall (61) to come into abutment against the mounting plate (62) and to be spaced apart therefrom under the effect of a float.

11. Device according to Claim 10, comprising upper end stops (64a) limiting the travel of the peripheral wall (61).

12. Device according to any one of Claims 1 to 11, in which the mobile tubular wall (42) has a vertical slot (43) and, on either side of this slot, outwardly extending vertical opposing ribs (44, 45) provided with securing means (46).
